# EUROPÄISCHE PATENTSCHRIFT

(11) **EP 1 819 506 B1**
(45) Veröffentlichungstag und Bekanntmachung des Hinweises auf die Patenterteilung: **10.05.2017**
(21) Anmeldenummer: 05803780.5
(22) Anmeldetag: 03.11.2005
(51) Int. Cl.: B31B 50/74, B31B 150/00, B31B 160/20

(54) **VERFAHREN ZUR HERSTELLUNG EINES FLASCHEN- ODER SCHLAUCHARTIGEN BEHÄLTERS, INSBESONDERE SCHLAUCHBEUTELS, MIT EINEM EINGESIEGELTEN BODEN SOWIE ENTSPRECHEND HERGESTELLTER SCHLAUCHBEUTEL**
METHOD FOR PRODUCING A BOTTLE-LIKE OR TUBULAR CONTAINER, PARTICULARLY A TUBULAR BAG, COMPRISING A SEALED-IN BOTTOM, AND A CORRESPONDINGLY PRODUCED TUBULAR BAG
PROCEDE POUR PRODUIRE UN CONTENANT SE PRESENTANT SOUS LA FORME D'UNE BOUTEILLE OU PRESENTANT UNE FORME TUBULAIRE, EN PARTICULIER UN SACHET TUBULAIRE, COMPRENANT UN FOND SCELLE, ET SACHET TUBULAIRE PRODUIT AU MOYEN DE CE PROCEDE

(30) Priorität: 04.11.2004 DE 102004053299; 15.02.2005 DE 102005006827
(43) Veröffentlichungstag der Anmeldung: 22.08.2007
(73) Patentinhaber: Huhtamaki Flexible Packaging Germany GmbH & Co. KG, 87671 Ronsberg (DE); Herrmann Ultraschalltechnik GmbH & Co. KG, 76307 Karlsbad-Ittersbach (DE)
(72) Erfinder: MICHALSKY, Andreas, 87766 Memmingerberg (DE); PFROMMER, Jürgen, 76307 Karlsbad (DE)
(74) Vertreter: Popp, Eugen
(86) Internationale Anmeldenummer: PCT/EP2005/011772
(87) Internationale Veröffentlichungsnummer: WO 2006/048286

(56) Entgegenhaltungen:
- EP-A- 0 976 539
- WO-A-03/097479
- WO-A-2005/105600
- DE-A1- 3 904 847
- DE-A1- 10 257 145
- DE-U- 1 723 470
- DE-U1- 20 214 197
- US-A- 3 935 993
- US-A- 4 353 497
- US-A- 4 779 998

## Beschreibung

Die Erfindung betrifft ein Verfahren zum Herstellen eines flaschen- oder schlauchartigen Behälters, insbesondere Schlauchbeutels, mit einem Schlauchbeutelkörper und einem eingesiegelten Boden, insbesondere Standboden, sowie ggf. eingesiegelten Deckel- und/oder Schulterteil sowie einen solchen Schlauchbeutel gemäß den Oberbegriffen der Patentansprüche 1 und 15.

Schlauchbeutel mit eingesiegelten Bodenteilen sowie ggf. eingesiegelten Deckel- und/oder Schulterteilen werden vielfach zum Abfüllen von flüssigen, pastösen oder festen Gütern verwendet. Als problematisch bei den bisher bekannten Schlauchbeuteln dieser Art hat sich jedoch erwiesen, daß diese in aller Regel wenig standfest sind. Ein solcher Schlauchbeutel ist beispielsweise aus der EP 0 976 539 A1 bekannt, die ein Verfahren beschreibt, bei welchem eine Folie zu einem Längsschlauch geschlossen wird, in welchen in einem zweiten Schritt ein Boden eingesiegelt wird. Darüber hinaus erweist sich das Einsiegeln des Bodens sowie ggf. auch des Deckel- und/oder Schulterteils als problematisch, da diese exakt in den Schlauchbeutelkörper eingepaßt werden müssen, wobei das Einschieben der Boden- bzw. Deckel- und/oder Schulterteile in den Schlauchbeutelkörper schwierig durchzuführen ist und unter Umständen zur Faltenbildung, respektive zu einem ungleichmäßigen Kontakt zwischen Boden-, Deckel- und/oder Schulterteil und Schlauchbeutelkörper und einer damit einhergehenden Undichtigkeit führt.

Um diese Problematik zu umgehen, wurde in der Vergangenheit der Boden sowie die korrespondierenden einzusiegelnden kopfseitigen Abschluß-, d.h. Deckel- und/oder Schulterteile etwas kleiner als der Schlauchbeutelkörper sowie ggf. mit einer Ausnehmung oder einer Falte bzw. einem Knick ausgestaltet und in entsprechender Form in den Schlauchbeutelkörper eingeführt. Derartige Boden- bzw. Deckel- und/oder Schulterteile sind jedoch unter Dichtigkeitsgesichtspunkten problematisch, da zumindest abschnittsweise zwischen Boden- bzw. Deckel- und/oder Schulterteil und Schlauchbeutelkörper ein Spalt verbleibt, der mit Siegelmedium verfüllt werden muß, um einen dichten Schlauchbeutel zu gewährleisten, was jedoch einen erhöhten Materialbedarf an Dichtmedium erfordert.

Der Erfindung liegt die Aufgabe zugrunde, die vorgenannte Problematik dahingehend zu verbessern, daß ein Verfahren zur Herstellung eines Schlauchbeutels sowie ein entsprechender Schlauchbeutel zur Verfügung gestellt wird, der einen eingesiegelten Boden sowie ggf. ein eingesiegeltes Deckel- und/oder Schulterteil aufweist, wobei das Boden- bzw. Deckel- und/oder Schulterteil mit einfachen Maßnahmen und kostengünstig in den Schlauchbeutelkörper einsiegelbar ist, dem Schlauchbeutel ein hohes Standvermögen und eine gute Griffigkeit sowie eine hohe Dichtigkeit verleiht, und einen geringen Materialbedarf, insbesondere an Siegelmedium, erfordert.

Diese Aufgabe wird durch ein Verfahren gemäß Patentanspruch 1 sowie durch einen Schlauchbeutel gemäß Patentanspruch 15 gelöst.

Insbesondere wird die Aufgabe durch ein Verfahren zur Herstellung eines Schlauchbeutels mit einem Schlauchbeutelkörper und einem eingesiegelten Boden, insbesondere Standboden, sowie gegebenenfalls eingesiegeltem Deckel- und/oder Schulterteil gelöst, wobei zumindest der Boden sowie gegebenenfalls das Deckel- und/oder das Schulterteil in den Schlauchbeutelkörper eingeführt wird, wobei der Schlauchbeutelkörper vor dem und/oder während des Einführen(s) des Bodens sowie gegebenenfalls des Deckel- und/oder des Schulterteils zumindest im Einführbereich mit einem vorbestimmten Maß gedehnt, vorzugsweise aufgeweitet, wird.

Ein wesentlicher Punkt der Erfindung liegt darin, daß auf diese Weise ein paßgenaues Boden- bzw. Deckel- und/oder Schulterteil verwendet werden kann, das in den Schlauchbeutelkörper eingesiegelt wird.

Gemäß einer Ausführungsform wird das Dehnen bzw. Aufweiten des Schlauchbeutelkörpers reversibel durchgeführt, so daß der Schlauchbeutelkörper nach einem Einführen des Boden- bzw. Deckel- und/oder Schulterteils dicht an diesem bzw. diesen anliegt.

Das Maß der Dehnung bzw. Aufweitung des Schlauchbeutelkörpers liegt im Bereich von 100,5 % bis 112,0 %, vorzugsweise im Bereich von 101,0 % bis 107,8 % und besonders bevorzugt im Bereich von 102,0 % bis 105,0 % bezogen auf den Schlauchbeuteldurchmesser eines unbelasteten Schlauchbeutels mit einer Normierung auf 100 %.

Die Dehnung bzw. Aufweitung des Schlauchbeutelkörpers wird vorteilhafterweise durchgeführt, nachdem der Schlauchbeutelkörper aus einem vorzugsweise folienförmigen Schlauchbeutelmaterial, insbesondere Laminat, hergestellt oder als, vorzugsweise nahtloser, Schlauch extrudiert wurde. Die Herstellung des Schlauchbeutelkörpers kann unter Ausbildung einer lap- oder fin-seal-Versiegelung durchgeführt werden, wobei ein ein-, vorzugsweise jedoch beidseitig siegelfähiges Laminat verwendet wird.

Vorteilhafterweise ist es vorgesehen, für das einzusiegelnde Boden-, Deckel- und/oder Schulterteil sowie in der Siegelschicht dasselbe Material wie für die Herstellung des Schlauchbeutelkörpers selbst zu verwenden.

An dieser Stelle sei erwähnt, daß die Dehnung des Laminats, aus dem der Schlauchbeutelkörper gebildet wird, auch vor der Herstellung desselben, also bei einer flächigen Folie in der Form eines Flächengebildes, erfolgen kann.

Gemäß einer Ausführungsform der Erfindung wird die Dehnung bzw. das Aufweiten des Schlauchbeutelkörpers im Einführbereich von Boden-, Deckel- und/oder Schulterteil konisch durchgeführt, wobei der innere Durchmesser des Schlauchbeutelkörpers von außen nach innen, d.h. in Richtung Beutelinneres, abnimmt. Die Konizität der Dehnung bzw. Aufweitung liegt in bezug zu einem nicht aufgeweiteten Schlauchbeutelkörper im Bereich von 1,5° bis 17°, vorzugsweise im Bereich vom 5° bis 14,4° und besonders bevorzugt im Bereich von 8,0° bis 12°. Das Maß der Dehnung sowie die Konizität der Dehnung richtet sich nach dem Material und der Dicke des Schlauchbeutelkörpers und -bodens und dessen Rückstellkraft sowie nach der gewünschten Bodenform.

Des weiteren ist es erfindungsgemäß vorgesehen, daß der Boden sowie ggf. das Deckel- und/oder das Schulterteil eine konische Form aufweist. In vorteilhafter Weise ist somit einerseits eine leichte Einfahrbarkeit des Bodens in den gedehnten Schlauchbeutelkörper möglich. Gleiches gilt selbstverständlich für das Deckel und/oder das Schulterteil, die ihrerseits unter Ausnutzung ihrer konischen Form einfach in den gedehnten Schlauchbeutelkörper einführbar sind.

Ein weiterer Vorteil der konischen Form des Bodenteils besteht darin, daß die Standfläche des Schlauchbeutels auf diese Weise vergrößerbar ist, so daß die Standfestigkeit des Schlauchbeutels auf äußerst einfache Art erhöht werden kann.

Die Konizität des Bodens bzw. Bodenteils sowie des Deckel- und/oder des Schulterteils ist etwas geringer ausgebildet als die Konizität des zughörigen gedehnten bzw. aufgeweiteten Schlauchbeutelkörperteils. Eine paßgenaue Einführung des Bodens in den Schlauchbeutelkörper ist somit problemlos möglich, wobei sich der Schlauchbeutelkörper durch die dem Material des Schlauchbeutelkörpers eigene Rückstellkraft optimal an das Bodenteil anlegt. Gleiches gilt für die Deckel- und/oder Schulterteile.

Gemäß einer vorteilhaften Ausführungsform der Erfindung wird bei eingeführtem Boden bzw. Deckel- und/oder Schulterteil an der bezüglich des Schlauchbeutelkörpers innen liegenden Kante des Bodens, des Deckel- und/oder des Schulterteils, respektive an deren inneren Umfangsrand, eine Dichtsiegelung ausgebildet, mittels derer das Schlauchbeutelinnenvolumen gegenüber der Umgebung abgedichtet wird.

Des weiteren wird zur Verbesserung der Standfestigkeit des Schlauchbeutels an der bezüglich des Schlauchbeutelkörpers außen liegenden Kante des Bodens, also an dessen äußeren Umfangsrand, eine vorzugsweise strukturierte, insbesondere gerillte oder geriffelte, Stützsiegelung ausgebildet.

Eine solche Stützsiegelung kann auch im Bereich des Deckel- und/oder Schulterteils vorgesehen sein. Hier dient sie einer Festigung des Schlauchbeutelkörpers, so daß dieser, insbesondere bei Verwendung von flexiblen Deckel- und/oder Schulterteilen eine stabile Form ausbildet und mit einer gewissen Festigkeit beibehält. Die Strukturierung der Stützsiegelung kann langgestreckt, beispielsweise gerillt oder geriffelt ausgeführt sein, wobei diese entweder senkrecht, bevorzugt jedoch im wesentlichen in der Ebene des Deckel- bzw. Schulterteils, also horizontal ausgebildet wird. An dieser Stelle sei erwähnt, daß auch andere Strukturierungen, beispielsweise Zick-Zack- oder Wellenprofile im Umfang der Erfindung liegen.

Um die Maschinenleistung erhöhen zu können, werden die Dicht- und Stützsiegelung(en) im wesentlichen gleichzeitig ausgebildet.

Ein Schneidrand des Bodens bzw. des Deckel- und/oder des Schulterteils wird erfindungsgemäß, insbesondere unter Ausbildung eines verstärkten Umfangsrandes, innerhalb des Schlauchbeutelkörpers angeordnet, wobei der Schneidrand zwischen Boden-, Deckel- und/oder Schulterteil und Schlauchbeutelkörper eingestülpt wird. Der Schneidrand dient somit als weitere Verstärkung, insbesondere des Bodens des Schlauchbeutelkörpers. In vorteilhafter Weise wird der Schneidrand in den Schlauch hineingezogen bzw. gefaltet und verschwindet optisch in der Überlappung und gegebenenfalls in der Stütznaht von Bodenteil und Schlauchbeutelkörper, wobei eine möglichst steile Flanke des Bodens vorteilhaft ist.

Die Ausbildung der Siegelung zwischen Boden-, Deckel- und/oder Schulterteil und Schlauchbeutelkörper selbst erfolgt mittels Ultraschall, Wärme-Transfer, Induktion und/oder Heißluft, wobei auch andere Siegelverfahren, wie beispielsweise eine Klebesiegelung, erfindungsgemäß umfaßt sind.

Die erfindungsgemäßen Boden-, Deckel- und/oder Schulterteile weisen regelmäßig geformte, insbesondere mehreckige, runde oder ovale Formen auf und sind, je nach Bedarf, aus einem flexiblen Material oder aus einem formstabilen Material gefertigt. Je nach gewünschtem späterem Schlauchbeutelinhalt ist vorgesehen, daß sowohl der Schlauchbeutelkörper selbst als auch die Boden-, Deckel- und/oder Schulterteile eine Barriereschicht aufweisen. Diese kann beispielsweise aus SiO₂, EVOH oder aus einer Metallfolie bestehen, wobei auch andere gängige Barriereschichtmaterialien denkbar sind.

Gemäß einer besonders bevorzugten Ausführungsform wird die Siegelung mittels Ultraschall durchgeführt. Bei dieser Variante wird der einzusiegelnde Teil von einer Sonotrode, insbesondere angesaugt und/oder elektrostatisch gehalten und in den Schlauchbeutelkörper eingeführt, wobei ein Amboß außen am Schlauchbeutelkörper angeordnet ist.

Der Vorteil dieser Siegelmethode besteht in der Möglichkeit, einen gleichmäßigen Siegeldruck über die gesamte Rundung des Schlauchbeutelkörpers auszuüben. Des weiteren können mit einer Siegelung gleichzeitig die Dicht- und die Stütznaht erzeugt werden. Ferner kann beidseitig siegelndes Laminat verwendet werden, wobei der Ultraschall eine optimale Energieübertragung in die Siegelschicht ermöglicht. Wenn, wie bereits erwähnt, der einzusiegelnde Teil von der Sonotrode gehalten wird, kann diese ebenfalls als Transportwerkzeug für den einzusiegelnden Teil verwendet werden. Darüber hinaus ist die Ultraschallsiegelung in vorteilhafter Weise dafür geeignet, auch eine bereits gefüllte Packung zu versiegeln, da der Ultraschall lediglich auf den Siegelbereich fokussiert und durch etwaiges Produkt in der Siegelnaht hindurch gesiegelt werden kann. Ein weiterer Vorteil besteht in der Geschwindigkeit, mit der die Ultraschall-Siegelung durchführbar ist, wobei die Maschinenleistung und die Zuverlässigkeit der Siegelung optimiert sind.

Gemäß einer Weiterbildung der Erfindung ist es möglich, sowohl das Bodenteil als auch das Deckel- und/oder Schulterteil gleichzeitig in einen Schlauchbeutelkörper oder einen bereits mit beispielsweise festem oder pastösem Füllgut befüllten Schlauchbeutel einzusiegeln. Dies kann selbstverständlich auch sukzessive, also nacheinander erfolgen, wobei beispielsweise zunächst das Deckel- und/oder Schulterteil in den Schlauchbeutelkörper eingesiegelt, dieser dann befüllt und nach der Befüllung das zugehörige Bodenteil eingesiegelt wird.

Des weiteren wird die Aufgabe der Erfindung durch einen Schlauchbeutel mit einem Schlauchbeutelkörper und einem eingesiegelten Boden, insbesondere Standboden, sowie gegebenenfalls eingesiegelten Deckel- und/oder Schulterteil gelöst, wobei zumindest der Boden sowie ggf. der Deckel- und/oder das Schulterteil in den Schlauchbeutel eingesetzt ist, wobei der Schlauchbeutel nach einem Verfahren gemäß vorstehender Beschreibung hergestellt ist.

Im übrigen wird die Erfindung durch einen Schlauchbeutel mit einem Schlauchbeutelkörper und einem eingesiegelten Boden, insbesondere Standboden, sowie ggf. eingesiegelten Deckel- und/oder Schulterteil gelöst, wobei zumindest der Boden sowie ggf. das Deckel- und/oder das Schulterteil in den Schlauchbeutelkörper eingesetzt ist, wobei der Schlauchbeutel zumindest bodenseitig wenigstens eine Dicht- und Stützsiegelung aufweist. Der Schlauchbeutel ist zumindest im Bereich der Dicht- und Stützsiegelung, sowie ggf. im Bereich des Deckel- und/oder Schulterteils konisch ausgebildet. Des weiteren weist die Stützsiegelung eine Strukturierung, insbesondere Rillen, oder eine Riffelung in glatter, zick-zack- oder wellenförmiger Profilierung auf.

Des weiteren ist der Schneidrand des Bodenteils bzw. des Deckel- und/oder Schulterteils innerhalb des äußeren Umfangs des Schlauchbeutelkörpers angeordnet.

Weitere Ausführungsformen der Erfindung ergeben sich aus den Unteransprüchen.

Nachfolgend wird die Erfindung anhand eines Ausführungsbeispiels beschrieben, das anhand der Abbildungen näher erläutert wird. Hierbei zeigen:
- Fig. 1: eine schematische Darstellung zur Veranschaulichung des erfindungsgemäßen Verfahrens;
- Fig. 2: einen Detailausschnitt der Darstellung gemäß Fig. 1; und
- Fig. 3: eine schematische Darstellung einer erfindungsgemäßen Siegelung.

In der nachfolgenden Beschreibung werden für gleiche und gleich wirkende Teile dieselben Bezugsziffern verwendet.

Fig. 1 zeigt eine schematische Darstellung des erfindungsgemäßen Verfahrens. Es ist der untere Teil eines Schlauchbeutels 10 dargestellt, der aus einem Schlauchbeutelkörper 20 und einem Boden 30 gebildet wird. Der Boden 30 ist von einer Sonotrode 40 gehalten und weist beidseitig Schneidränder 80 sowie einen Bereich, der über die Sonotrode hinausragt und als späterer Siegelbereich dient, auf. Seitlich des Schlauchbeutelkörpers 20 ist in der Schnittansicht aus Fig. 1 jeweils ein Amboß 50 erkennbar, der sich rund um den Schlauchbeutelkörper 20 erstreckt. Der Schlauchbeutelkörper 20 ist in seinem unteren Teil mit einem Faktor von 1,028 (=̂ 102,8 %) gegenüber einem ursprünglichen unbelasteten 100 %-Schlauchbeutelkörper konisch aufgeweitet und weist an seinem unteren Ende einen Innendurchmesser von 51,3 mm auf, um das Einführen des Bodens mit einem Außendurchmesser der Boden-Oberkante von 49,9 mm zu erleichtern. Der Schlauchbeutelkörper ist mit einem Winkel von 10° konisch ausgebildet. Der einzusiegelnde Boden liegt auf einer vorgeformten Sonotrode 40 mit einer Konizität von 5° auf, so daß die Seitenflanke des Bodens 30 beim Einführen in den Schlauchbeutelkörper an die Konizität des Schlauchbeutelkörpers 20 angepaßt wird. Der von der Sonotrode 40 gehaltene Boden 30 mit seiner linken seitlichen Flanke und dem Schneidrand 80 ist in Fig. 2 besonders gut zu erkennen. Fig. 2 stellt eine vergrößerte Ansicht des eingekreisten Abschnitts aus Fig. 1 dar. Zur Herstellung des Schlauchbeutels 10 wird die Sonotrode 40 mit dem auf dieser aufliegenden Boden 30 in den konisch aufgeweiteten Schlauchbeutelkörper 20 eingeschoben, so daß sich auch der Schneidrand 80 gerade noch im Schlauch befindet. Der Schneidrand 80 wird sodann entweder auch in den Schlauchbeutelkörper 20 eingeführt oder so umgefaltet bzw. umgestülpt, daß er zwischen dem unteren Rand des Schlauchbeutelkörpers 20 und dem Boden 30 zu liegen kommt.

In Fig. 3 ist ein Boden-Siegelbereich in Detailansicht dargestellt, wobei schematisch eine Dichtsiegelung 60 sowie eine Stützsiegelung 70 angedeutet sind, die den Schlauchbeutelkörper in dichtender bzw. stützender Weise mit dem Boden 30 verbinden. An der Oberkante des Bodens 30 ist eine 1 mm breite Dichtsiegelung ausgebildet. Unterhalb der Dichtsiegelung 60 ist eine Stützsiegelung dargestellt, die ca. 3 mm hoch ausgebildet ist. Der Schneidrand 80 kann vor Ausbildung der Stützsiegelung umgefaltet und in den Schlauch hineingezogen werden (nicht gezeigt) und bis zu einem Bereich von ca. 0,5 mm in der Überlappung zwischen Schlauchbeutelkörper 20 und Boden 30 verschwinden.

An dieser Stelle sei darauf hingewiesen, daß alle oben beschriebenen Teile für sich alleine gesehen und in jeder Kombination, insbesondere die in den Zeichnungen dargestellten Details, als erfindungswesentlich beansprucht werden. Abänderungen hiervon sind dem Fachmann geläufig.

### Bezugszeichenliste

- 10: Schlauchbeutel
- 20: Schlauchbeutelkörper
- 30: Boden
- 40: Sonotrode
- 50: Amboß
- 60: Dichtsiegelung
- 70: Stützsiegelung
- 80: Schneidrand

## Patentansprüche

1. Verfahren zur Herstellung eines flaschen- oder schlauchartigen Behälters, insbesondere Schlauchbeutels (10), mit einem Schlauchbeutelkörper (20) und einem unter Ausbildung einer Dichtsiegelung (60) eingesiegelten Boden (30), sowie gegebenenfalls ebenfalls unter Ausbildung einer Dichtsiegelung (60) eingesiegeltem Deckel- und/oder Schulterteil, wobei zumindest der Boden (30) sowie gegebenenfalls das Deckel- und/oder das Schulterteil in den Schlauchbeutelkörper (20) eingeführt wird, wobei der Schlauchbeutelkörper (20) vor dem und/oder während des Einführen(s) des Bodens (30) sowie gegebenenfalls des Deckel und/oder des Schulterteils zumindest im Einführbereich mit einem vorbestimmten Maß aufgeweitet wird,
**dadurch gekennzeichnet, daß**
längs eines äußeren Umfangsrandes von Boden- (30), Deckel- und/oder Schulterteil zwischen diesem und dem Schlauchbeutelkörper (20) zusätzlich eine gerillte Stützsiegelung (70) ausgebildet wird, wobei ein Schneidrand (80) des Bodens (30), Deckel- und/oder Schulterteils innerhalb des Schlauchbeutelkörpers (20) angeordnet, insbesondere unter Ausbildung eines verstärkten Umfangsrandes zwischen Boden- (30), Deckel- und/oder Schulterteil und Schlauchbeutelkörper (20) eingestülpt wird.

2. Verfahren nach Anspruch 1,
**dadurch gekennzeichnet, daß**
die Dehnung bzw. Aufweitung des Schlauchbeutelkörpers (20) zur Aufnahme des Bodens (30) oder Deckel- und/oder Schulterteils reversibel durchgeführt wird.

3. Verfahren nach einem der vorhergehenden Ansprüche,
**dadurch gekennzeichnet, daß**
das Maß der Aufweitung im Bereich von 100,5 % bis 112,0 % bezogen auf einen Schlauchbeuteldurchmesser eines unbelasteten Schlauchbeutelkörpers (20) liegt.

4. Verfahren nach einem der vorhergehenden Ansprüche,
**dadurch gekennzeichnet, daß**
der Schlauchbeutelkörper (20) vor der Aufweitung mittels einer lap- oder fin-seal-Versiegelung aus einem folienförmigen Schlauchbeutelmaterial hergestellt oder als Schlauch extrudiert wird.

5. Verfahren nach einem der vorhergehenden Ansprüche,
**dadurch gekennzeichnet, daß**
das Aufweiten konisch durchgeführt wird.

6. Verfahren nach Anspruch 5,
**dadurch gekennzeichnet, daß**
die Konizität der Aufweitung im Bereich von 1,5° bis 17,0° in Bezug zu einem nicht aufgeweiteten Schlauchbeutelkörper (20) liegt.

7. Verfahren nach einem der vorhergehenden Ansprüche,
**dadurch gekennzeichnet, daß**
ein Boden- (30), Deckel- und/oder Schulterteil mit einem konisch geformten Umfangsrand verwendet wird.

8. Verfahren nach Anspruch 7,
**dadurch gekennzeichnet, daß**
die Konizität des Umfangsrands von Boden- (30), Deckel- und/oder Schulterteil etwas geringer ist als die Konizität des aufgeweiteten Bereichs des Schlauchbeutelkörpers (20).

9. Verfahren nach einem der vorhergehenden Ansprüche,
**dadurch gekennzeichnet, daß**
die Dichtsiegelung (60) längs eines inneren Umfangsrandes von Boden- (30), Deckel- und/oder Schulterteil ausgebildet wird.

10. Verfahren nach einem der vorhergehenden Ansprüche,
**dadurch gekennzeichnet, daß**
Dicht- und Stützsiegelung im wesentlichen gleichzeitig ausgebildet werden.

11. Verfahren nach einem der vorhergehenden Ansprüche,
**dadurch gekennzeichnet, daß**
die Dicht- (60) und/oder Stützsiegelung (70) mittels Ultraschall, Wärme-Transfer, Induktion und/oder Heißluft durchgeführt wird.

12. Verfahren nach einem der vorhergehenden Ansprüche,
**dadurch gekennzeichnet, daß**
der Boden- (30), und/oder die Deckel- und/oder Schulterteile regelmäßig geformte Umrisse aufweisen.

13. Verfahren nach einem der vorhergehenden Ansprüche,
**dadurch gekennzeichnet, daß**
der Boden- (30), Deckel- und/oder Schulterteil im Fall der Verwendung einer Ultraschallsiegelung von einer Sonotrode angesaugt und/oder elektrostatisch gehalten und in den Schlauchbeutelkörper (20) eingeführt wird.

14. Verfahren nach einem der vorhergehenden Ansprüche,
**dadurch gekennzeichnet, daß**
der Boden (30) und/oder Deckel- und/oder Schulterteil nach einer Befüllung des Schlauchbeutels (10) eingesiegelt werden.

15. Schlauchbeutel (10) mit einem Schlauchbeutelkörper (20) und einem eingesiegelten Boden (30) sowie gegebenenfalls eingesiegeltem Deckel- und/oder Schulterteil, wobei zumindest der Boden (30) sowie gegebenenfalls Deckel- und/oder das Schulterteil in den Schlauchbeutelkörper (20) eingesetzt ist bzw. sind, wobei zumindest bodenseitig zwischen Schlauchbeutelkörper (20) und Boden (30) eine Dichtsiegelung (60) vorgesehen ist,
**dadurch gekennzeichnet, daß**
zumindest bodenseitig zwischen Schlauchbeutelkörper (20) und Boden (30) zusätzlich eine gerillte Stützsiegelung (70) vorgesehen ist, wobei ein Schneidrand (80) des Bodens (30), Deckel- und/oder Schulterteils innerhalb des Schlauchbeutelkörpers (20) angeordnet, insbesondere unter Ausbildung eines verstärkten Umfangsrandes zwischen Boden- (30), Deckel- und/oder Schulterteil und Schlauchbeutelkörper (20) eingestülpt ist.

16. Schlauchbeutel nach Anspruch 15,
**dadurch gekennzeichnet, daß**
der Schlauchbeutelkörper (10) zumindest im Bereich der Dicht- (60) und Stützsiegelung (70) sowie gegebenenfalls im Bereich von Deckel- und/oder Schulterteil nach außen jeweils konisch geweitet ist.

17. Schlauchbeutel nach einem der Ansprüche 15 bis 16,
**dadurch gekennzeichnet, daß**
der Schlauchbeutelkörper (20) mittels einer lap- oder fin-seal-Versiegelung aus einem folienförmigen Schlauchbeutelmaterial hergestellt oder als extrudierter Schlauch ausgebildet ist.

## Claims

1. A method for producing a bottle-like or tubular container, particularly a tubular bag (10), comprising a tubular bag body (20) and a bottom (30) sealed-in while forming a tight sealing (60), as well as a cover part and/or shoulder part also sealedin, if need be, while forming a tight sealing (60), wherein at least the bottom (30) as well as, if need be, the cover part and/or the shoulder part is/are inserted into the tubular bag body (20), wherein the tubular bag body (20) is expanded by a predetermined degree at least in the area of insertion prior to and/or during the inserting of the bottom (30) and, if need be, the cover part and/or the shoulder part,
**characterized in that**
along an outer circumferential edge of the bottom (30), cover part and/or shoulder part, between the latter and the tubular bag body (20), a grooved support sealing (70) is formed in addition, wherein a cutting edge (80) of the bottom (30), cover part and/or shoulder part is arranged within the tubular bag body (20), in particular pulled inward while forming a reinforced circumferential edge between the bottom part (30), cover part and/or shoulder part and the tubular bag body (20).

2. The method according to claim 1,
**characterized in that**
the extension or expansion of the tubular bag body (20) for receiving the bottom (30) or cover part and/or shoulder part is performed to be reversible.

3. The method according to any one of the preceding claims,
**characterized in that**
the degree of the expansion is in the rage of 100.5% to 112.0% relative to a tubular bag diameter of an unstressed tubular bag body (20).

4. The method according to any one of the preceding claims,
**characterized in that**,
prior to expanding, the tubular bag body (20) is produced by means of a lap seal or fin seal sealing from a foil-like tubular bag material or is extruded as a tube.

5. The method according to any one of the preceding claims,
**characterized in that**
the expanding is performed conically.

6. The method according to claim 5,
**characterized in that**
the expansion's conicity is in the range from 1.5° to 17.0° relative to a non-expanded tubular bag body (20).

7. The method according to any one of the preceding claims,
**characterized in that**
a bottom part (30), cover part and/or shoulder part with a conically shaped circumferential edge is used.

8. The method according to claim 7,
**characterized in that**
the conicity of the circumferential edge of bottom part (30), cover part and/or shoulder part is slightly less than the conicity of the tubular bag body's (20) expanded area.

9. The method according to any one of the preceding claims,
**characterized in that**
the tight sealing (60) is formed along an inner circumferential edge of bottom part (30), cover part and/or shoulder part.

10. The method according to any one of the preceding claims,
**characterized in that**
the tight sealing and support sealing are formed essentially at the same time.

11. The method according to any one of the preceding claims,
**characterized in that**
the tight sealing (60) and/or support sealing (70) is/are performed by means of ultrasound, heat transfer, induction and/or hot air.

12. The method according to any one of the preceding claims,
**characterized in that**
the bottom parts (30) and/or cover parts and/or shoulder parts exhibit regularly formed contours.

13. The method according to any one of the preceding claims,
**characterized in that**,
in the case where ultrasonic sealing is used, the bottom part (30), cover part and/or shoulder part are sucked in and/or electrostatically held and introduced into the tubular bag body (20) by a sonotrode.

14. The method according to any one of the preceding claims,
**characterized in that**
the bottom (30) and/or cover part and/or shoulder part are sealed in after filling of the tubular bag (10).

15. A tubular bag (10), comprising a tubular bag body (20) and a sealed-in bottom (30) as well as, if need be, a sealed-in cover part and/or shoulder part, wherein at least the bottom (30) as well as, if need be, the cover part and/or shoulder part is or are inserted into the tubular bag body (20), with a tight sealing (60) being provided at least on the bottom side between the tubular bag body (20) and the bottom (30),
**characterized in that**
at least on the bottom side between the tubular bag body (20) and the bottom (30) a grooved support sealing (70) is provided in addition, wherein a cutting edge (80) of the bottom part (30), cover part and/or shoulder part is arranged within the tubular bag body (20), in particular pulled inward while forming a reinforced circumferential edge between the bottom part (30), cover part and/or shoulder part and the tubular bag body (20).

16. The tubular bag according to claim 15,
**characterized in that**
the tubular bag body (10) is conically expanded outward at least in the area of the tight sealing (60) and support sealing (70) as well as, if need be, in the area of the cover part and/or shoulder part, respectively.

17. The tubular bag according to any one of claims 15 to 16,
**characterized in that**
the tubular bag body (20) is formed by means of a lap seal or fin seal sealing from a foil-like tubular bag material or as an extruded tube.

## Revendications

1. Procédé de fabrication d'un contenant de type bouteille ou tubulaire, en particulier d'un sachet tubulaire (10), comprenant un corps de sachet tubulaire (20) et un fond (30) scellé en constituant un scellement d'étanchéité (60), ainsi que le cas échéant une partie couvercle et/ou épaulement également scellée en constituant un scellement d'étanchéité (60), sachant qu'au moins le fond (30) ainsi que le cas échéant la partie couvercle et/ou épaulement est/sont introduite/s dans le corps de sachet tubulaire (20), sachant que le corps de sachet tubulaire (20) est élargi d'une cote prédéterminée au moins dans la zone d'introduction avant et/ou pendant l'introduction du fond (30) ainsi que le cas échéant de la partie couvercle et/ou épaulement,
**caractérisé en ce que**
un scellement de soutien (70) rainuré est en outre constitué le long d'un bord périphérique extérieur de la partie fond (30), couvercle et/ou épaulement entre celle-ci et le corps de sachet tubulaire (20), sachant qu'un bord de coupe (80) du fond (30), de la partie couvercle et/ou épaulement est disposé à l'intérieur du corps de sachet tubulaire (20), en particulier rentré entre la partie fond (30), couvercle et/ou épaulement et le corps de sachet tubulaire (20) en constituant un bord périphérique renforcé.

2. Procédé selon la revendication 1,
**caractérisé en ce que**
la dilatation ou l'élargissement du corps de sachet tubulaire (20) est effectué(e) de manière réversible pour accueillir le fond (30) ou la partie couvercle et/ou épaulement.

3. Procédé selon l'une des revendications précédentes,
**caractérisé en ce que**
la cote de la dilatation est de l'ordre de 100,5 % à 112,0 % par rapport à un diamètre de sachet tubulaire d'un corps de sachet tubulaire (20) non chargé.

4. Procédé selon l'une des revendications précédentes,
**caractérisé en ce que**
le corps de sachet tubulaire (20) est fabriqué avant l'élargissement à partir d'un matériau de sachet tubulaire en forme de feuille moyennant un scellement lap ou fin-seal ou extrudé comme tube.

5. Procédé selon l'une des revendications précédentes,
**caractérisé en ce que**
l'élargissement est effectué de façon conique.

6. Procédé selon la revendication 5,
**caractérisé en ce que**
la conicité de l'élargissement est de l'ordre de 1,5° à 17,0° par rapport à un corps de sachet tubulaire (20) non élargi.

7. Procédé selon l'une des revendications précédentes,
**caractérisé en ce que**
une partie fond (30), couvercle et/ou épaulement avec un bord périphérique formé de façon conique est employé.

8. Procédé selon la revendication 7,
**caractérisé en ce que**
la conicité du bord périphérique de la partie fond (30), couvercle et/ou épaulement est quelque peu plus faible que la conicité de la zone élargie du corps de sachet tubulaire (20).

9. Procédé selon l'une des revendications précédentes,
**caractérisé en ce que**
le scellement d'étanchéité (60) est constitué le long d'un bord périphérique intérieur de la partie fond (30), couvercle et/ou épaulement.

10. Procédé selon l'une des revendications précédentes,
**caractérisé en ce que**
le scellement d'étanchéité et le scellement de soutien sont constitués de façon sensiblement simultanée.

11. Procédé selon l'une des revendications précédentes,
**caractérisé en ce que**
le scellement d'étanchéité (60) et/ou le scellement de soutien (70) est/sont effectué/s par ultrasons, transfert de chaleur, induction et/ou air chaud.

12. Procédé selon l'une des revendications précédentes,
**caractérisé en ce que**
les parties fond (30), et/ou couvercle et/ou épaulement présentent des contours formés de façon régulière.

13. Procédé selon l'une des revendications précédentes,
**caractérisé en ce que**
en cas d'emploi d'un scellement par ultrasons, la partie fond (30), couvercle et/ou épaulement est aspirée et/ou maintenue électrostatiquement et introduite dans le corps de sachet tubulaire (20) par une sonotrode.

14. Procédé selon l'une des revendications précédentes,
**caractérisé en ce que**
le fond (30) et la partie couvercle et/ou épaulement sont scellés après un remplissage du sachet tubulaire (10).

15. Sachet tubulaire (10) comprenant un corps de sachet tubulaire (20) et un fond (30) scellé ainsi que le cas échéant une partie couvercle et/ou épaulement scellée, sachant qu'au moins le fond (30) ainsi que le cas échéant la partie couvercle et/ou épaulement est/sont inséré/s dans le corps de sachet tubulaire (20), sachant qu'un scellement d'étanchéité (60) est prévu au moins côté fond entre le corps de sachet tubulaire (20) et le fond (30),
**caractérisé en ce que**
un scellement de soutien (70) rainuré est en outre prévu au moins côté fond entre le corps de sachet tubulaire (20) et le fond (30), sachant qu'un bord de coupe (80) du fond (30), de la partie couvercle et/ou épaulement est disposé à l'intérieur du corps de sachet tubulaire (20), en particulier rentré entre la partie fond (30), couvercle et/ou épaulement et le corps de sachet tubulaire (20) en constituant un bord périphérique renforcé.

16. Sachet tubulaire selon la revendication 15,
**caractérisé en ce que**
le corps de sachet tubulaire (10) est élargi respectivement de façon conique vers l'extérieur au moins dans la zone du scellement d'étanchéité (60) et du scellement de soutien (70) ainsi que le cas échéant dans la zone de la partie couvercle et/ou épaulement.

17. Sachet tubulaire selon l'une des revendications 15 à 16,
**caractérisé en ce que**
le corps de sachet tubulaire (20) est fabriqué à partir d'un matériau de sachet tubulaire en forme de feuille moyennant un scellement lap ou fin-seal ou constitué comme tube extrudé.
